# EUROPÄISCHE PATENTSCHRIFT

(11) **EP 0 784 574 B1**
(45) Veröffentlichungstag und Bekanntmachung des Hinweises auf die Patenterteilung: **10.03.1999**
(21) Anmeldenummer: 95934101.7
(22) Anmeldetag: 22.09.1995
(51) Int. Cl.: B65D 41/04, B65D 51/16

(54) **VERSCHLUSS FÜR EINE FLASCHE ODER DERGLEICHEN**
CLOSURE FOR BOTTLES OR THE LIKE
COUVERCLE DE BOUTEILLES OU SIMILAIRES

(30) Priorität: 11.10.1994 DE 4436150
(43) Veröffentlichungstag der Anmeldung: 23.07.1997
(73) Patentinhaber: SAFETY CAP SYSTEM AG, 8805 Richterswil (CH)
(72) Erfinder: BREUER, Hans-Werner, CH-4242 Laufen (CH); HERTRAMPF, Michael, D-30989 Gehrden (DE)
(74) Vertreter: Leine, Sigurd, Dipl.-Ing.
(86) Internationale Anmeldenummer: EP9503746
(87) Internationale Veröffentlichungsnummer: WO9611148

(56) Entgegenhaltungen:
- EP-A- 0 263 699
- EP-A- 0 581 568
- BE-A- 546 399
- DE-U- 9 315 492
- US-A- 3 174 641
- US-A- 4 407 422

## Beschreibung

Die Erfindung betrifft einen Verschluß der im Oberbegriff des Anspruchs genannten Art für eine Flasche oder dergleichen.

Durch DE 42 34 010 A1 ist ein Verschluß für eine Flasche oder dergleichen bekannt, der ein kappenförmiges Verschlußteil aufweist, das an seinem Rand einen nach innen gerichteten Vorsprung zum Hintergreifen eines nach außen gerichteten Vorsprungs an einem Hals einer Flasche oder dergleichen und in seinem Inneren im Bereich der Stirnkante eines Flaschenhalses eine Dichtfläche aufweist. Diese befindet sich an einer an dem Bodenbereich des Verschlußteils angeordneten Dichtung, die auf ihrer dem Boden des kappenförmigen Verschlußteils zugewandten Seite eine Ausnehmung aufweist, die sich von einem Radialbereich innen von der Anlagefläche der Dichtung einer Stirnfläche eines Halses einer Flasche radial nach außen erstreckt. Die Dichtfläche zur Anlage an der Stirnkante eines Flaschenhalses befindet sich auf der dem Boden des kappenförmigen Verschlusses abgewandten Seite der Dichtung, wobei die Dichtung entlang ihrem äußeren Rand einen dem Boden des Verschlußteils abgewandten Vorsprung aufweist, der den Hals einer Flasche außen in Axialrichtung umgreift.

Die Ausnehmung in der Dichtung auf der dem Boden des Verschlußteils zugewandten Seite ermöglicht ein Abheben der Dichtung von der Stirnfläche eines Halses einer Flasche bei Überdruck, so daß eine Druckentlastung stattfindet und ein Platzen einer Flasche vermieden wird. Außerhalb der Ausnehmung kann die Dichtung nicht abheben, und da das Material der Dichtung volumenkompressibel ist, bilden diese Bereiche der Dichtung einen Anschlag für den Verschluß, was insbesondere bei einem Schraubverschluß von besonderer Bedeutung ist. Dadurch ergeben sich definierte Andruckkräfte im Bereich der Dichtung, in der sich die Ausnehmung befindet. Damit ist der Druck, bei dem sich die Dichtung im Bereich der Ausnehmung von dem Flaschenhals abhebt, genau definiert, und zwar unabhängig von der Größe der Aufschraubkraft. Bewegungen des Bodenbereichs des kappenförmigen Verschlusses durch Aufwölbung als Folge von Druckerhöhungen werden bei diesem Verschluß nicht ausgenutzt.

Um die Anschlagwirkung der Dichtung bei diesem bekannten Verschluß zu verbessern, weist dessen Dichtung einen ringförmigen Bereich auf, in dem keine Zusammendrückung der Dichtung erfolgen kann. Dieser ringförmige Bereich liegt natürlich im Bereich der Stirnkante eines Flaschenhalses. Da dieser Bereich radial sehr klein ist, ergeben sich in der Praxis Schwierigkeiten um sicherzustellen, daß der ringförmige Bereich auf dem Flaschenhals aufliegt. Durch diesen ringförmigen Anschlagbereich ist der Bereich nur noch sehr klein, in dem die Dichtung anliegen und bei Überdruck abheben kann. Dadurch ergeben sich in der Praxis Dichtungsprobleme.

Durch EP-A-0 581 568 ist ein Schraubverschluß aus Kunststoff bekannt, der eine Schraubkappe aufweist, in deren Inneren eine Dichtung angeordnet ist, die sich im aufgeschraubten Zustand sowohl auf die Stirnfläche einer zu verschließenden Flaschenöffnung, als auch auf die Außenfläche des Flaschenhalses im Bereich der Stirnkante anlegt. Durch diese Anordnung soll erreicht werden, daß beim öffnen der Flasche Innendruck aus der Flasche entweichen kann, bevor die Gewindegänge außer Eingriff kommen. Dadurch soll ein explosionsartiges Wegfliegen der Schraubkappe beim Öffnen vermieden werden. Ein Entweichen von Überdruck im verschlossenen Zustand ist nicht möglich.

Durch FR-A-546399 ist ein Kronenverschluß für eine Flasche bekannt, der eine Kappe aus Blech aufweist, in deren Inneren eine Dichtung angeordnet ist, die eine Labyrinthdichtung darstellt, um ein hohes Maß an Abdichtung zu erzielen. Überdruck kann aus einer mit diesem Kronenverschluß verschlossenen Flasche nicht entweichen.

Der Erfindung liegt die Aufgabe zugrunde, einen Verschluß der im Oberbegriff des Anspruchs genannten Art zu schaffen, bei dem die Nachteile des bekannten Verschlusses vermieden sind, bei dem also insbesondere die Dichtwirkung bei größeren Toleranzen der Breite der Stirnkante eines Flaschenhalses und der radialen Lage derselben verbessert ist.

Die der Erfindung zugrundeliegende Aufgabe wird durch die im Kennzeichen des Anspruchs angegebene Lehre gelöst.

Der Grundgedanke dieser Lehre besteht darin, an der Dichtung einen schrägen, im wesentlichen kegeligen Dichtflächenteil zu schaffen, der wenigstens einen Teil der Dichtfläche bildet und eine Zentrierung der Dichtung und Verbesserung der Abdichtung bewirkt. Diese ergibt sich dadurch, daß die schräge Fläche an der äußeren Begrenzung der Stirnkante eines Flaschenhalses zur Anlage kommt und dort eine erhöhte Flächenpressung bewirkt wird. Diese Pressung wird verringert oder aufgehoben, wenn sich bei Überdruck der Boden des Verschlußteiles nach außen wölbt, wodurch sich die Wirkung eines Überdruckventiles ergibt.

Es ist auch zweckmäßig, daß sich das Dichtflächenteil über die äußere Begrenzung der Stirnfläche eines Flaschenhalses hinaus erstreckt, wobei durch Bemessung des radialen Überstandes der Abblasdruck beeinflußbar ist. Kleinerer Überstand führt zu einem kleineren, größerer Überstand zu einem größeren Abblasdruck.

Die Neigung des Dichtflächenteils ist zweckmäßigerweise so gewählt, daß seine Bewegung vom Rand eines Flaschenhalses weg bei Wölbung des Bodens des kappenförmigen Verschlußteiles bei Druckerhöhung am größten ist. Durch das Maß der Neigung läßt sich auch in zweckmäßiger Weise der Druck beeinflussen, bei dessen Überschreitung die Dichtwirkung verringert wird oder ganz verschwindet und so das Abblasen von Überdruck erfolgt.

Die radiale Ausdehnung des geneigten Dichtflächenteils erstreckt sich zweckmäßigerweise wenigstens über den Toleranzbereich der radial äußeren Begrenzung der Stirnfläche eines Halses einer Flasche. Dadurch ist die Funktion des geneigten Dichtflächenteils bei allen vorkommenden radialen Maßen der äußeren Begrenzung der Stirnfläche der Flaschenhälse von mit dem Verschluß zu schließenden Flaschen sichergestellt.

Der Dichtflächenteil und der Vorsprung sind zweckmäßigerweise an einer in dem Boden des kappenförmigen Verschlußteiles angeordneten Dichtung vorgesehen. Das Material dieser Dichtung kann dann unabhängig von dem des kappenförmigen Verschlusses gewählt und so den Dichtbedingungen angepaßt werden.

Bei Verwendung einer solchen gesonderten Dichtung ist es zweckmäßig, daß diese auf der dem Boden zugewandten Seite wenigstens eine Ausnehmung aufweist, die sich von einem Radialbereich innen von der Stirnfläche eines Halses einer Flasche nach radial außen erstreckt. Dabei ist es zweckmäßig, daß sich die Ausnehmung bis in die Außenfläche des Vorsprunges erstreckt. Im Bereich der Ausnehmung ist die Dichtung nachgiebig, so daß sie bei Überdruck ausweichen und den Abblasvorgang bei Überdruck unterstützen kann.

Anhand der Zeichnung soll die Erfindung an einem Ausführungsbeispiel näher erläutert werden.
- Fig. 1: ist ein halber Radialschnitt durch ein Ausführungsbeispiel der Erfindung,
- Fig. 2: ist eine Draufsicht auf die Dichtung gemäß Fig. 1.

Der in Fig. 1 zur Hälfte und geschnitten dargestellte Verschluß zeigt ein kappenförmiges Verschlußteil 1, dessen Rand 2 nur teilweise dargestellt ist und im nicht dargestellten Teil einen nach innen gerichteten Vorsprung, beispielsweise eine Quetschung eines Kronenkorkens oder ein Gewinde eines Metall- oder Kunststoffschraubverschlusses, zum Hintergreifen eines nach außen gerichteten Vorsprungs an einem Hals einer Flasche aufweist. Gegenüber einem Boden 3 des Verschlußteils 1 ist eine Dichtung 4 angeordnet, die eine Dichtfläche 5 zur Anlage an der Stirnkante eines Flaschenhalses aufweist.

Die Dichtung 4 weist entlang ihrem äußeren Rand einen dem Boden 3 des Verschlußteils 1 abgewandten Vorsprung 6 auf, der im aufgeschraubten Zustand den äußeren Rand eines Halses einer Flasche umgreift. Der Vorsprung 6 weist einen kleinen Fortsatz 7 auf, der in eine komplementäre Nut innen in dem Rand 2 des Verschlußteils 1 eingreift, so daß die Dichtung 4 unverlierbar mit dem Verschlußteil 1 verbunden ist.

Die Dichtfläche 5 weist an einer radialen Innenfläche des Vorsprungs 6 einen Dichtflächenteil 8 auf. Dieser verläuft von dem Vorsprung 6 weg nach innen geneigt. Dieser schräge, also kegelige Dichtflächenteil 8 des Vorsprungs 6 liegt im aufgeschraubten Zustand fest auf der äußeren Kante der Stirnfläche eines Flaschenhalses an und sorgt so für eine gute Abdichtung. Bei Druckerhöhung in der Flasche wölbt sich der Boden 3 nach außen, wodurch sich der Rand 2 im Bereich des Dichtflächenteils 8 nach oben außen etwa senkrecht zu sich selbst von dem Stirnrand der Flasche weg bewegt und so die Dichtwirkung verringert oder aufhebt, so daß Überdruck entweichen kann. Das Maß der Neigung des Dichtflächenteils 8 bestimmt auch mit den Öffnungsdruck des durch den Verschluß gebildeten Überdruckventils.

Auf der der Dichtfläche 5 und dem schrägen Dichtflächenteil 8 abgewandten und dem Boden 3 des Verschlußteils 1 zugewandten Seite weist die Dichtung 4 schmale, radiale Kanäle 9 auf. In dem Bereich dieser Kanäle 9 kann die Dichtung 4 zum Boden 3 des Verschlußteils 1 hin ausweichen, wenn in der zugehörigen Flasche ein genügend hoher Druck herrscht.

Damit ist insgesamt ein Überdruckventil gebildet, das so bemessen werden kann, daß ein Platzen einer Flasche vermieden ist.

Bei dem dargestellten Ausführungsbeispiel erstrecken sich die Kanäle 9 bis in die Außenfläche des Vorsprungs 6, so daß das Material auch des Vorsprungs 6 ausweichen kann, und zwar im wesentlichen radial nach außen, wenn ein entsprechend hoher Druck herrscht.

Fig. 2 zeigt nur einen Teil der Dichtung gemäß Fig. 1, und zwar in der Zeichnung von Fig. 1 von oben, also vom Boden 3 des Verschlußteils 1 her. Auf diese Weise ist die Größe und der Verlauf der Kanäle deutlich sichtbar.

## Patentansprüche

1. Verschluß für eine Flasche oder dergleichen, in Gestalt eines kappenförmigen Verschlußteils (1), das an seinem Rand (2) einen nach innen gerichteten Vorsprung zum Hintergreifen eines nach außen gerichteten Vorsprungs am Hals einer Flasche oder dergleichen und in seinem Inneren im Bereich der Stirnkante eines Flaschenhalses eine Dichtfläche (5) zur Anlage an der Stirnfläche des Flaschenhalses aufweist, **dadurch gekennzeichnet**, daß die Dichtfläche (5) einen Dichtflachenteil (8) aufweist, der an der radialen Innenseite eines dem Boden (3) des Verschlußteiles (1) axial abgewandten, den Flaschenhals außen umgreifenden Vorsprunges (6) gebildet ist und radial in das Kappeninnere weisend und axial entgegen der Aufschraubrichtung kegelig geneigt verläuft.

2. Verschluß nach Anspruch 1, **dadurch gekennzeichnet**, daß die Neigung des Dichtflächenteils (8) so gewählt ist, daß dieser von dem Rand eines Flaschenhalses bei bestimmter Druckerhöhung und Wölbung des Bodens (3) des kappenförmigen Verschlußteiles (1) den größtmöglichen Abstand einnimmt.

3. Verschluß nach Anspruch 1 oder 2, **dadurch gekennzeichnet**, daß die Neigung des Dichtflächenteiles (8) in Abhängigkeit von dem Öffnungsdruck bemessen ist, derart, daß bei geringerer Neigung der Öffnungsdruck geringer und bei größerer Neigung größer ist.

4. Verschluß nach Anspruch 1 oder 2, **dadurch gekennzeichnet**, daß sich das Dichtflächenteil (8) über die äußere Begrenzung der Stirnfläche eines Flaschenhalses hinaus erstreckt, wobei der radiale Überstand in Abhängigkeit von dem gewünschten Abblasdruck derart bemessen ist, daß bei geringerem Überstand der Öffnungsdruck geringer und bei größerem Überstand größer ist.

5. Verschluß nach Anspruch 1, **dadurch gekennzeichnet**, daß der Dichtflächenteil (8) und der Vorsprung (6) an einer in dem Boden des kappenförmigen Verschlußteils (1) angeordneten Dichtung (4) vorgesehen sind.

6. Verschluß nach Anspruch 1, **dadurch gekennzeichnet**, daß die Dichtung (4) auf ihrer dem Boden (3) zugewandten Seite wenigstens eine Ausnehmung (9) aufweist, die sich von einem Radialbereich innen von der Stirnfläche eines Halses einer Flasche nach radial außen erstreckt.

7. Verschluß nach Anspruch 6, **dadurch gekennzeichnet**, daß sich die Ausnehmung (9) bis in die Außenfläche des Vorsprunges (6) erstreckt.

## Claims

1. A closure for a bottle or the like, in the form of a closure part (1) in the shape of a cap which at its edge (2) exhibits a projection directed inwards for catching behind an outwards directed projection on the neck of a bottle or the like, and inside it in the region of the edge at the end of the neck of a bottle a sealing face (5) for contact with the face at the end of the neck of a bottle, **characterized in that**
the sealing face (5) exhibits a portion (8) of sealing face, which is formed radially inside a projection (6) turned axially away from the flat base (3) of the closure part (1) so as to embrace the outside of the neck of the bottle, and points radially towards the inside of the cap whilst running axially on a conical slope in the direction opposite to that for screwing home.

2. A closure as in Claim 1, characterized in that
the slope of the portion (8) of sealing face is so chosen that at a certain rise in pressure and arching of the flat base (3) of the cap-shaped part (1) of the closure the said portion adopts the greatest possible clearance from the edge of the neck of a bottle.

3. A closure as in Claim 1 or 2, characterized in that
the slope of the portion (8) of sealing face is dimensioned in dependence upon the opening pressure in such a way that at a gentler slope the opening pressure is less and at a steeper slope is greater.

4. A closure as in Claim 1 or 2, characterized in that
the portion (8) of sealing face extends beyond the outer boundary of the face at the end of the neck of a bottle, the radial overhang being dimensioned in dependence upon the desired blowoff pressure in such a way that at a smaller overhang the opening pressure is less and at a greater overhang is greater.

5. A closure as in Claim 1, characterized in that
the portion (8) of sealing face and the projection (6) are provided on a seal (4) arranged in the flat base of the cap-shaped part (1) of the closure.

6. A closure as in Claim 1, characterized in that
upon the side of the seal (4) next the flat base (3) it exhibits at least one recess (9) which extends radially outwards from a radial region inside the face at the end of the neck of a bottle.

7. A closure as in Claim 6, characterized in that
the recess (9) extends out to the outer face of the projection (6).

## Revendications

1. Obturateur pour une bouteille ou similaire, sous forme d'une pièce d'obturation (1) en forme de coiffe qui présente, sur son bord (2), une saillie dirigée vers l'intérieur pour venir en prise derrière une saillie dirigée vers l'extérieur sur le col d'une bouteille ou similaire et, dans son intérieur, dans la zone de l'arête frontaie d'un col de bouteille, une surface d'étanchéité (5) venant en appui sur la surface frontale du col de la bouteille,
caractérisé en ce que la surface d'étanchéité (5) présente une partie superficielle d'étanchéité (8) qui est formée sur le bord interne radial d'une saillie (6) écartée axialement du fond (3) de la pièce d'obturation (1) entourant extérieurement le col de la bouteille et s'étend dirigée radialement dans l'intérieur de la coiffe et inclinée coniquement axialement à l'opposé de la direction de vissage.

2. Obturateur selon la revendication 1,
caractérisé en ce que l'inclinaison de la partie superficielle d'étanchéité (8) est telle que celle-ci, dans le cas d'une augmentation de pression déterminée et d'un bombement du fond (3) de la pièce d'obturation (1) en forme de coiffe, prend l'écartement le plus grand possible depuis le bord du col de la bouteille.

3. Obturateur selon la revendication 1 ou 2,
caractérisé en ce que l'inclinaison de la partie superficielle d'étanchéité (8) a une valeur dépendant de la pression d'ouverture, de telle sorte que, pour une plus faible inclinaison, la pression d'ouverture est plus basse et est plus élevée pour une inclinaison plus grande.

4. Obturateur selon la revendication 1 ou 2,
caractérisé en ce que la partie superficielle d'étanchéité (8) s'étend au-dessus de la limitation extérieure de la surface frontale d'un col de bouteille, la saillie radiale ayant une valeur dépendant de la pression d'évacuation souhaitée de manière telle que, pour une saillie plus faible, la pression d'ouverture est plus basse et est plus élevée pour une saillie plus grande.

5. Obturateur selon la revendication 1,
caractérisé en ce que la partie superficielle d'étanchéité (8) et la saillie (6) sont ménagées sur un joint d'étanchéité (4) disposé dans le fond de la pièce d'obturation (1) en forme de coiffe.

6. Obturateur selon la revendication 5,
caractérisé en ce que le joint d'étanchéité (4) présente, sur sa face tournée vers le fond (3), au moins un évidement (9) qui s'étend depuis une zone radiale vers l'intérieur de la surface frontale d'un col d'une bouteille radialement vers l'extérieur.

7. Obturateur selon la revendication 6,
caractérisé en ce que l'évidement (9) s'étend jusque dans la surface extérieure de la saillie (6).
